# EUROPÄISCHE PATENTSCHRIFT

(11) **EP 0 662 069 B1**
(45) Veröffentlichungstag und Bekanntmachung des Hinweises auf die Patenterteilung: **03.04.1996**
(21) Anmeldenummer: 93920751.0
(22) Anmeldetag: 17.09.1993
(51) Int. Cl.: B67D 1/08

(54) **ANSTECHVORRICHTUNG FÜR EINEN KEG-ZAPFER**
TAPPING DEVICE FOR A KEG SPIGOT
DISPOSITIF DE MISE EN PERCE POUR CANNELLE D'UN TONNELET

(30) Priorität: 25.09.1992 DE 4232142
(43) Veröffentlichungstag der Anmeldung: 12.07.1995
(73) Patentinhaber: R.T.C. LIMITED, Dublin 8 (IE)
(72) Erfinder: HUBBARD, Julian, Digby, MC-98000 Monaco (MC)
(74) Vertreter: Zellentin, Wiger, Dipl.-Ing.
(86) Internationale Anmeldenummer: EP9302517
(87) Internationale Veröffentlichungsnummer: WO9407791

(56) Entgegenhaltungen:
- EP-A- 0 069 816
- EP-A- 0 283 797
- DE-U- 9 110 371
- US-A- 4 728 010

## Beschreibung

Die vorliegende Erfindung betrifft eine neue Anstechvorrichtung für einen Kegzapfer. Die Anstechvorrichtung ist dabei Teil einer auf ein Keg aufsetzbaren Bierzapfvorrichtung, wie sie z.B. in dem Europäischen Patent 0 283 797 oder dem Deutschen Gebrauchsmuster 91 10 371 beschrieben ist.

Das Öffnen des Keg-Ventils geschieht beim Stand der Technik mit Hilfe eines Anstechelements, das mechanisch durch einen Gewindering (EP 0 283 797) oder durch einen Hebel (DE-U 91 10 371) nach unten bewegt wird. Die Anstechvorrichtung ist dabei z.B. mit Hilfe einer Klinke auf dem Keg festgelegt, im Inneren des Anstechelements befindet sich die Bierleitung, über die es zum Zapfhahn gelangt.

Der notwendige Innendruck im Keg wird hierfür mit Hilfe einer Handpumpe oder mit Hilfe von CO₂-Patronen aufrechterhalten, die vorliegende Erfindung ist für beide Verfahrensweisen geeignet.

Das Problem beim Stand der Technik besteht darin, daß einerseits die Betätigung der Anstechvorrichtung mit Hilfe eines Schraubringes umständlich ist und andererseits ein von oben nach unten schwenkender Hebel eine große Bauhöhe voraussetzt, damit der Hebel nicht auf dem Keg-Rand aufliegt. Ein weiterer Nachteil besteht darin, daß die Entriegelung mit zwei Händen erfolgen muß, da vor dem Anheben des Hebels eine Sperrraste gelöst werden muß.

Die vorliegende Erfindung hat sich daher die Aufgabe gestellt; eine Anstechvorrichtung für einen Keg-Zapfer zu schaffen, der eine Einhandbedienung erlaubt und gleichzeitig nur eine niedrige Bauhöhe erfordert.

Die Lösung dieser Aufgabe gelingt mit einer Anstechvorrichtung für einen Kegzapfer mit einem Halteelement für einen Keganschluß aufweisenden Sockel und darin gegen einen Druckraum abgedichtete Bierleitung mit Zapfventil und Anstechelement, bei welcher erfindungsgemäß der Sockel einen wendelförmigen Schlitz mit einer mindestens dem Öffnungsweg des Ventilöffnungselements entsprechender Steigung aufweist. In den Sockel ist von oben eine Bajonetthülse einsetzbar, die einen mit dem Schlitz in Deckung bringbaren eigenen Schlitz sowie eine gegenüberliegende Führungskante gleicher Steigung aufweist, wobei der Führungskante eine nach unten offene Einführung zugeordnet ist. Zwischen der Bajonetthülse und dem Sockel ist ein innen hohler Anstechdegen mit einem Ventilöffnungselement beweglich gehalten und mit einem die Schlitze durchgreifenden Umfangshubhebel verbunden, dem gegenüberliegend ein an der Führungskante geführter Gegenzapfen angeordnet ist. In den Anstechdegen ist ein mit O-Ringen versehener Tauchdegen eingeschoben, der innen eine gegen den Anstechdegen abgedichtete Druckkammer und zu diesem eine Verbindungsbohrung aufweist. Der Tauchdegen trägt innenliegend die mit einer Fußdichtung versehene Bierleitung, wobei zwischen Tauchdegen und Bierleitung ein Freiraum als Druckraum freigelassen ist. Der Sockel besitzt anschließend an das Halteelement eine Hülse gegen die der Anstechdegen mit einem oberen O-Ring abgedichtet ist, wobei unterhalb des O-Ringes im Anstechdegen eine Querbohrung verläuft.

Mit der vorliegenden Erfindung ist es erstmals möglich, durch ein radiales Schwenken des die Öffnung des Kegs bewirkenden Umfangshebels die Verbindung der Bierleitung von Keg und Zapfer herzustellen, wobei ein Schwenken des Hebels ausreicht und dessen Bewegung auf den Arbeitsweg des Anstechelementes selbst beschränkt ist.

Die Vorrichtung ist sowohl für mit Luftpumpen, als auch mit CO₂-Anschluß ausgestattete Zapfer geignet.

Der Umfangshubhebel und der Gegenzapfen können in der Offen-Stellung, d.h. am unteren Ende der Wendeln z.B. durch veränderte Steigung der Wendel durch Reibung gegen den Öffnungsdruck der Keg-Ventilfeder gehalten werden.

Vorgezogen wird jedoch eine Zwangshalterung, wozu in einfacher Weise die Schlitze am unteren Ende der Wendeln nach oben ausgewölbte Rastausnehmungen aufweisen.

Die Vorrichtung kann für die Verwendung des Zapfers mit CO₂-Anschluß in Form von Patronen oder Flaschen mit einem Ventil versehen werden, das den Gasaustritt bei Anheben des Ventilöffnungselements schließt. Dazu wird vorgeschlagen, den Anstechdegen unterhalb der Querbohrung mit einer zweiten O-Ringdichtung zu versehen und die Hülse nach unten trichterförmig zu erweitern, wobei diese zweite O-Ringdichtung beim Absenken des Anstechdegens in den Bereich der Erweiterung gelangt und den Druckgasweg freigibt und umgekehrt beim Heben des Degens sich an die Hülseninnenwandung dichtend anlegt und den Gasweg sperrt.

Für eine verzugfreie Führung des Anstechdegens kann der Anstechdegen einen oberen Teller, vorzugsweise einen Doppelteller aufweisen, dessen Rand (Ränder) in der Bajonetthülse gleitend anliegen und den Anstechdegen kippfrei führen. In den Teller ist weiterhin vorzugsweise die Aufnahme für den Umfangshubhebel eingeformt und dieser weist eine von oben zugängliche Montageöffnung für das Einführen eines Sicherungsstiftes auf, der als Knebel den Umfangshubhebel mit dem Anstechdegen verbindet.

Anhand der beiliegenden Figuren wird die vorliegende Erfindung näher erläutert.

**Figur 1** zeigt eine Explosionszeichnung der Anstechvorrichtung.

**Figur 2** zeigt diese montiert im Schnitt.

**Figur 3** zeigt davon eine Außenansicht.

In **Figur 1** ist die Bierleitung 2 mit einer Fußdichtung 16 gezeigt, die kopfseitig mit einem Zapfhahnanschluß 28 versehen ist, die wiederum eine Zapfhahnbohrung 29 und eine Druckmediumbohrung 30 aufweist. Diese Bierleitung wird in den innen hohlen Tauchdegen 13 hineingeschoben und besitzt zu dessen Innenwandung ein Untermaß, so daß ein Ringraum entsteht, über den das Druckmedium (CO₂, Luft aus einer Handpumpe) aus der Druckmediumbohrung 30 in den unteren Teil des Tauchdegens 13 bis zu der Fußdichtung gelangen kann, wobei unteres Ende der Bierleitung 2 und unteres Ende des Tauchdegens - wo nach Montage auch die Fußdichtung 16 ruht - etwa zusammenfallen.

Der Tauchdegen besitzt drei O-Ringe 10, 11, 12, sowie unterhalb des mittleren O-Ringes 11 eine Verbindungsbohrung 15, über die das Druckmedium aus dem Ringraum zwischen Bierleitung 2 und Tauchdegen 13 austreten kann.

Tauchdegen 13 und Bierleitung 2 ruhen nach vollständiger Montage im Anstechdegen 6 und werden nach Montage der restlichen Teile von oben in diesen eingeschoben, wobei die O-Ringe 10,11,12 gegen die Innenwandung des ebenfalls eine Längsbohrung 31 aufweisenden Anstechdegens 6 abdichtend anliegen.

Die Vorrichtung weist weiterhin den Sockel 1, die Bajonetthülse 4 und den Umfangshubhebel 7 mit Griff 32 und Griffdeckel 33 auf. Der Sockel ist ein Hohlzylinder und besitzt unten ein Halteelement 17, in Form eines Gewindes, das in ein entsprechendes Gegengewinde eines Kegs eingeschraubt werden kann, sowie einen wendelförmigen Schlitz 3 gleichmäßiger oder variabler Steigung. Die Bajonetthülse 4 weist einen deckungsgleichen Schlitz 3' auf und gegenüberliegend einen Schlitz gleicher Steigung oder wenigstens eine obere Führungskante 26 mit nach unten geöffneter Einführung 5 sowie innere Anschläge 34 als Anlage für die Bodenplatte 35 des Zapfhahnanschlusses.

Der Anstechdegen zeigt oben einen Teller 22 mit einem dem Umfangshubhebel (Stahl) 7 gegenüberliegenden Gegenzapfen 8 und weiterhin eine Aufnahme 23 für den Hebel 7 sowie eine von oben zugängliche Montageöffnung 27 zur Anbringung eines den Hebel 7 endseitig durchdringenden Sicherungsstiftes 36. Daran schließt sich ein Rohrstück mit O-Ringen 19, 19' an, zwischen denen die Querbohrung 20 zur Weiterleitung des über die Verbindungsbohrung 15 abgegebenen Drucks liegt.

Zum Zusammenbau wird zunächst der Tauchdegen 6 in den Sockel 1 geschoben und danach die Bajonetthülse 4 auf den Tauchdegen, wobei der Gegenzapfen 8 die Einführung 5 durchläuft und sich an die Führungskante 26 anlegt. Dabei werden die Schlitze 3, 3' durch die Führungskante 26 um 180° versetzt wiederholt. Anschließend wird der Umfangshubhebel von außen in den Teller 22 des Anstechdegens eingeschoben und durch den Befestigungsstift 24 festgelegt. Danach werden Griff 32 und Griffdeckel 33 auf dem Umfangshubhebel 7 befestigt und Tauchdegen 13 mit Bierleitung 2 und Zapfhahnanschluß 28 von oben durch die Bajonetthülse 4 in den Anstechdegen 6 eingebracht. Die Teile werden soweit nötig gegeneinander festgelegt (verschraubt, verrastet). Bewegt man nunmehr den Hebel 7 längs der Schlitze 3, 3', so beschreibt dieser eine Wendelbewegung, d.h. er bewegt sich in Umfangsrichtung und gleichzeitig auf- oder abwärts, ebenso wie der Gegenzapfen 8 längs der Kante 26. Diese Kante 26 kann Teil eines analogen eine Einführung aufweisenden Schlitzes sein. Mit der Hebelbewegung dreht sich auch der Anstechdegen 6 koaxial und führt eine entsprechende Aufwärts- oder Abwärtsbewegung aus und öffnet in letzterem Falle das Keg-Ventil.

**Figur 2** zeigt den Sockel 1 mit Bajonetthülse 4 und Anstechdegen 6, in dessen Teller 22 die Aufnahme 23 für den Hebel 7 und die Anlage des Gegenzapfens 8 gegen die Führungskante 26. Im Fuß des Sockels 1 ist die Hülse 18 angeordnet, in der die O-Ringe 19 und 19' des Anstechdegens 6 dichtend liegen und zwischen sich einen in der gezeigten oberen Stellung des Anstechdegens 6 nach außen abgeschlossenen Druckraum 37 bilden.

Bewegt man den Anstechdegen 6 nach unten, so gelangt die untere O-Ringdichtung 19' in den Bereich der trichterförmigen Aufweitung 21 und gibt den Druckraum 37 nach unten frei (wobei gleichzeitig das Keg-Ventil betätigt wird) und Druckgas vermag über die Querbohrung 20 in das Keg auszutreten.

Umgekehrt wird beim Anheben des Anstechdegens 6 der Druckraum 37 geschlossen, was bedeutet, daß aus dem Patronenanschluß beim Auswechseln des Kegs oder einer anderweitigen Demontage kein CO₂ austreten kann.

**Figur 3** zeigt die Außenansicht der in Figur 2 dagestellten Teile mit dem Fußgewinde des Sockels als Halteelement 17 auf dem Keg, unter dem ein Dichtring in bekannter Weise aufgebracht wird.

Der Schlitz 3 weist von Ende zu Ende eine Höhendifferenz auf, die mindestens dem Öffnungsweg des Anstechelements 9 (Figur 2) entspricht, sowie als Sicherung für den Hebel 7 in der unteren Stellung eine nach oben ausgewölbte Rastausnehmung, in die der Hebel durch das Keg-Ventil gedrückt wird, so daß er nicht selbsttätig wandern kann.

### Bezugszeichenliste

- 1: Sockel
- 2: Bierleitung
- 3, 3': Schlitz
- 4: Bajonetthülse
- 5: Einführung
- 6: Anstechdegen
- 7: Umfangshubhebel
- 8: Gegenzapfen
- 9: Anstechelement
- 10,11,12: O-Ringe
- 13: Tauchdegen
- 14: Druckkammer
- 15: Verbindungsbohrung
- 16: Fußdichtung
- 17: Halteelement
- 18: Hülse
- 19, 19': O-Ringe
- 20: Querbohrung
- 21: Aufweitung
- 22: Teller
- 23: Aufnahme
- 24: Befestigungsstift
- 25: Rastausnehmung
- 26: Führungskante
- 27: Montageöffnung
- 28: Zapfhahnanschluß
- 29: Zapfhahnführung
- 30: Druckmediumbohrung
- 31: Längsbohrung
- 32: Griff
- 33: Griffdeckel
- 34: Anschläge
- 35: Bodenplatte
- 36: Sicherungsstift
- 37: Druckraum

## Patentansprüche

1. Anstechvorrichtung für Kegzapfer mit einem ein Halteelement (17) für einen Keganschluß aufweisenden Sockel (1) und darin gegen einen Druckraum abgedichtete Bierleitung (2) mit Zapfventil und Anstechelement (9) **gekennzeichnet durch** die folgenden Merkmale:
a) Der Sockel (1) weist einen wendelförmigen Schlitz (3) mit einer mindestens dem Öffnungsweg des Ventilöffnungselements (9) entsprechender Steigung auf;
b) in den Sockel ist von oben eine Bajonett.hülse (4) einsetzbar, die einen mit dem Schlitz (3) in Deckung bringbaren eigenen Schlitz (3') sowie eine gegenüberliegende Führungskante (26) gleicher Steigung aufweist, wobei der Führungskante (26) eine nach unten offene Einführung (5) zugeordnet ist;
c) zwischen Bajonetthülse (4) und Sockel (1) ist ein innen hohler Anstechdegen (6) mit dem Ventilöffnungselement (9) beweglich gehalten mit einem die Schlitze (3, 3') durchgreifenden Umfangshubhebel (7) dem gegenüberliegend ein an der Führungskante (26) geführter Gegenzapfen (8) angeordnet ist;
d) in den Anstechdegen (6) ist ein mit O-Ringen (10, 11, 12) versehener Tauchdegen (13) eingeschoben, der innen einen gegen den Anstechdegen (6) abgedichtete Druckkammer (14) und zu diesem eine Verbindungsbohrung (15) aufweist;
e) der Tauchdegen (13) trägt innenliegend die mit einer Fußdichtung (16) versehene Bierleitung (2), wobei zwischen Anstechdegen (6) und Bierleitung (2) ein Freiraum als Druckraum (37) freigelassen ist;
f) der Sockel (1) besitzt anschließend an das Halteelement (17) eine Hülse (18) gegen die der Anstechdegen (6) mit einem oberen O-Ring (19) abgedichtet ist, wobei unterhalb des O-Ringes im Anstechdegen (6) eine Querbohrung (20) verläuft.

2. Anstechvorrichtung nach Anspruch 1 **dadurch gekennzeichnet,** daß die Schlitze (3, 3') untere Rastausnehmungen (25) aufweisen.

3. Anstechvorrichtung nach Anspruch 1 oder 2 **dadurch gekennzeichnet**, daß der Anstechdegen (6) unterhalb der Querbohrung (20) einen zweiten O-Ring (19') die Hülse (18) eine trichterförmige Aufweitung (21) besitzt.

4. Anstechvorrichtung nach mindestens einem der Ansprüche 1 - 3 **dadurch gekennzeichnet**, daß der Anstechdegen (6) einen an der Innenwandung der Bajonetthülse (4) geführten oberen Teller (22) aufweist.

5. Anstechvorrichtung nach mindestens einem der Ansprüche 1 - 4 **dadurch gekennzeichnet,** daß der Teller (22) eine Aufnahme (23) für den Umfangshebel und eine obere Montageöffnung für die Anbringung eines Befestigungsstiftes (24) besitzt.

## Claims

1. Tapping device for keg taps with a socket (1) having a holding element (17) for a keg connection and therein beer pipe (2), sealed off against a pressure chamber, with tap valve and tapping element (9) **characterised by** the following features:
a) the socket (1) has a spiral-shaped slot (3) with a pitch corresponding to at least the opening path of the valve-opening element (9);
b) into the socket can be introduced from above a bayonet collar (4) which has its own slot (3') which can be brought into congruence with the slot (3), as well as an opposite-lying guiding edge (26) of the same pitch, whereby, the guiding edge (26) is associated with a downwardly open entrance (5);
c) between the bayonet collar (4) and socket(1) is movably held an inwardly hollow tapping plunger (6) with the valve-opening element (9) with a circumferential lifting lever (7) passing through the slots (3, 3') with which, oppositely-lying,is associated a counter spigot (8) guided on the guiding edge (26);
d) into the tapping plunger (6) is pushed an immersion plunger (13) provided with O-rings (10, 11 12) which inwardly has a pressure camber (14) sealed off against the tapping plunger (6) and has a connecting bore (15) to this;
e) the immersion plunger (13) carries, inwardly lying, the beer pipe (2) provided with a bottom seal (16), whereby, between immersion plunger (6) and beer pipe (2),a free space is-left free as pressure chamber (37);
f) the socket (1) possesses, connecting on the holding element (17), a collar (18) against which the tapping plunger (6) is sealed off with an upper O-ring (19), whereby, below the O-ring, a transverse bore (20) runs in the tapping plunger (6).

2. Tapping device according to claim 1, **characterised in** that the slots (3, 3') have lower stop notch recesses (25).

3. Tapping device according to claim 1 or 2, **characterised in** that the tapping plunger (6) possesses, below the transverse bore (20), a second O-ring (19'), the collar (18) has a funnel-shaped widening (21).

4. Tapping device according to at least one of claims 1 - 3, **characterised in** that the tapping plunger (6) has an upper plate (22) guided on the inner wall of the bayonet collar (4).

5. Tapping device according to at least one of claims 1 - 4, **characterised in** that the plate (22) possesses a seat (23) for the circumferential lever and an upper assembly opening for the mounting of a fixing pin (24).

## Revendications

1. Dispositif de mise en perce pour cannelle d'un tonnelet, comprenant un socle (1) pourvu d'un élément de maintien (17) pour un raccord de tonnelet, à l'intérieur duquel se trouve une conduite à bière (2) étanchéifiée par rapport à un espace de compression et pourvue d'un robinet, et comprenant un élément de mise en perce (9), caractérisé par les caractéristiques suivantes :
a) le socle (1) est pourvu d'une fente hélicoïdale (3) présentant une pente correspondant au moins à la course d'ouverture de l'élément (9) d'ouverture de soupape;
b) une douille à baïonnette (4) peut être placée dans le socle par en haut, laquelle douille (4) est pourvue de sa propre fente (3') pouvant coïncider avec la fente (3), ainsi que d'une arête de guidage (26) située en face et présentant une pente identique, une entrée (5) ouverte vers le bas étant associée à l'arête de guidage (26);
c) entre la douille à baïonnette (4) et le socle (1), une tige de mise en perce (6) creuse à l'intérieur et pourvue de l'élément d'ouverture de soupape (9) est maintenue de manière mobile par un levier de levage périphérique (7) traversant les fentes (3, 3') et en face duquel est situé un contre-pivot (8) se déplaçant sur l'arête de guidage (26);
d) une tige plongeuse (13) pourvue de joints toriques (10, 11, 12) est introduite dans la tige de mise en perce (6), laquelle tige plongeuse (13) comporte, à l'intérieur, une chambre de compression (14) étanchéifiée par rapport à la tige de mise en perce (6), et est pourvue d'un alésage de communication (15) en direction de cette dernière;
e) la tige plongeuse (13) supporte, située à l'intérieur, la conduite à bière (2) pourvue d'une garniture d'étanchéité de base (16), un espace libre étant laissé libre, en tant qu'espace de compression (37), entre la tige de mise en perce (6) et la conduite à bière (2);
f) le socle (1) comprend une douille (18) contiguë à l'élément de maintien (17) et par rapport à laquelle la tige de mise en perce (6) est étanchéifiée au moyen d'un joint torique supérieur (19), la tige de mise en perce (6) étant pourvue, au-dessous du joint torique, d'un alésage transversal (20).

2. Dispositif de mise en perce selon la revendication 1, caractérisé en ce que les fentes (3, 3') sont pourvues de creux d'arrêt (25) inférieurs.

3. Dispositif de mise en perce selon la revendication 1 ou 2, caractérisé en ce que la tige de mise en perce (6) est pourvue d'un second joint torique (19') au-dessous de l'alésage transversal (20) et en ce que la douille (18) présente un élargissement (21) en forme d'entonnoir.

4. Dispositif de mise en perce selon au moins une des revendications 1 à 3, caractérisé en ce que la tige de mise en perce (6) est pourvue d'un plateau (22) supérieur guidé sur la paroi interne de la douille à baïonnette (4).

5. Dispositif de mise en perce selon au moins une des revendications 1 à 4, caractérisé en ce que le plateau (22) comporte un logement (23) pour le levier périphérique et est pourvu d'une ouverture de montage supérieure pour ajouter une goupille de fixation (24).
